# EUROPÄISCHE PATENTSCHRIFT

(11) **EP 3 237 756 B1**
(45) Veröffentlichungstag und Bekanntmachung des Hinweises auf die Patenterteilung: **10.03.2021**
(21) Anmeldenummer: 15822911.2
(22) Anmeldetag: 16.12.2015
(51) Int. Cl.: F04B 39/10, F04B 39/12, F04B 27/04

(54) **VERDICHTER**
COMPRESSOR
COMPRESSEUR

(30) Priorität: 22.12.2014 DE 102014018927; 26.11.2015 DE 102015015177
(43) Veröffentlichungstag der Anmeldung: 01.11.2017
(73) Patentinhaber: GEA Bock GmbH, 72636 Frickenhausen (DE)
(72) Erfinder: ETTER, Christian, 72622 Nürtingen (DE)
(74) Vertreter: Mederle-Hoffmeister, Stefan
(86) Internationale Anmeldenummer: PCT/EP2015/002529
(87) Internationale Veröffentlichungsnummer: WO 2016/102053

(56) Entgegenhaltungen:
- WO-A1-96/03582
- CH-A- 277 109
- DE-A1-102012 016 265
- US-A- 4 470 774
- US-B2- 7 040 877

## Beschreibung

Die vorliegende Erfindung betrifft einen Verdichter zum Verdichten von Kältemittel gemäß dem Oberbegriff des Patentanspruchs 1.

Nicht zuletzt aufgrund der zunehmenden Technisierung auf globaler Ebene und auch aufgrund eines stetig zunehmenden globalen Handels mit verderblichen Waren, die einer Kühlung bedürfen, sowie einem gestiegenen Komfortbedarf der Menschen (beispielsweise hinsichtlich klimatisierter Räume) wird die Kältetechnik ein immer stärker wachsender Wirtschaftszweig. Aufgrund der Verteuerung von Energie wird ein immer größeres Augenmerk auch auf eine möglichst effiziente Nutzung der Energie, die entsprechende Kältemaschinen, Verdichter, Klimaanlagen etc. aufnehmen, gelegt.

Beispielsweise bei der Kühlung im Supermarkt-, Industrie- und Marinebereich oder aber auch im Bereich der mobilen Klimatisierung und Kälte spielen Hubkolbenverdichter eine große Rolle. Hubkolbenverdichter zur Verwendung im Bereich der Kältetechnik weisen meist eigenmediumbetätigte Ventile auf, die an einer Ventilplatte angeordnet sind. Die Ventilplatte selbst ist wiederum zwischen einem Zylinderblock und einem Zylinderdeckel angeordnet und trennt die Verdichtungsvolumina (Zylinderräume), die im Zylinderblock angeordnet sind, von einem Sauggasvolumen und einem Druckgasvolumen, welche beide (voneinander getrennt) im Zylinderdeckel angeordnet sind. Im Stand der Technik sind vor allem Lamellenventile bekannt, die an der Ventilplatte befestigt oder auch integral mit dieser ausgebildet sind. Dabei wird die Ventilplatte in der Regel durch Befestigungsschrauben zusammen mit dem Zylinderdeckel unter Vorspannung gegen den Zylinderblock gepresst. Die erforderliche Dichtheit wird mittels Flachdichtungen an beiden vorhandenen Dichtebenen hergestellt.

Die Größe der Ventilöffnungen ist jedoch bei den Verdichtern gemäß dem Stand der Technik meist relativ klein, wodurch aufgrund des kleinen Strömungsquerschnitts entsprechend Leistung aufzuwenden ist, um Kältemittel zu transportieren, insbesondere um das komprimierte Kältemittel aus den Verdichtungsvolumina nach dem Verdichtungsvorgang auszustoßen.

Aus der US 7 040 877 B2 ist ein Verdichter mit dem Merkmalen des Oberbegriffs des Patentanspruchs 1 bekannt, der eine mehrteilige, mehrschichtig bzw. mehrlagig aufgebaute, im Inneren teilweise hohle Ventilplattenkonstruktion aufweist, die u.a. eine obere Platte und eine untere Platte aufweist, sowie einen ringförmigen Abstandshalter und einen zentralen Abstandshalter. Der ringförmige Abstandshalter ist zwischen der oberen und der unteren Platte im Bereich des Außenumfangs (sich vom Außenumfang nach innen erstreckend) der oberen und der unteren Platte angeordnet. Dadurch wird eine sandwichartige Ventilplattenkonstruktion, die im Inneren, d.h. zwischen der oberen und der unteren Platte Hohlräume aufweist, gebildet, wobei die Hohlräume wenigstens teilweise der Führung des Kühlmittelstroms dienen. Die Auslassöffnung in der Ventilplattenkonstruktion ist kreisförmig ausgebildet und wird durch einen Ventilkörper verschlossen, der aus einer Verschlussposition in eine Öffnungsposition verbringbar ist, wodurch das komprimierte Kältemittel aus einem Zylinderraum ausgestoßen werden kann.

Der Aufbau gemäß der US 7 040 877 B2 ist aber, insbesondere aufgrund der zweilagigen Ausbildung der Ventilplatte, relativ kompliziert und damit aufwändig in der Herstellung.

Weiterhin ist ein Verdichter aus der DE 10 2012 016 265 A1 bekannt. Hierbei handelt es sich um einen Verdichter der oben stehend erläuterten Lamellenventil-Bauart.

Ausgehend vom vorstehend diskutierten Stand der Technik ist es demnach Aufgabe der vorliegenden Erfindung, einen Verdichter, insbesondere Verdichter zum Verdichten von Kältemittel anzugeben, der gegenüber Verdichtern gemäß dem Stand der Technik einen einfachen Aufbau aufweist

Diese Aufgabe wird erfindungsgemäß durch einen Verdichter gemäß Patentanspruch 1 gelöst.

Erfindungsgemäß weist ein entsprechender Verdichter zum Verdichten von Kältemittel einen Zylinderblock, einen Zylinderdeckel und eine zwischen dem Zylinderblock und dem Zylinderdeckel angeordnete Ventilplatte auf, welche eine Einlassöffnung, über welche zu verdichtendes Kältemittel aus einer Sauggaskammer in einen Zylinderraum einströmen kann, sowie eine Auslassöffnung für verdichtetes Kältemittel aufweist. Der Verdichter weist weiterhin ein Ventilelement bzw. einen Ventilkörper zum Abdichten bzw. Verschließen der Auslassöffnung auf. Die Ventilplatte ist in dem Verdichter einteilig bzw. einlagig ausgeführt und mit dem Zylinderdeckel und/oder mit dem Zylinderblock im Bereich eines Drucknests insbesondere mittels einer Schraube verbunden bzw. an diesem abgestützt, vorzugsweise mit diesem über ein entsprechendes Stützelement in Anlage . Dadurch erhält die Konstruktion eine entsprechende Stabilität, die eine große Ventilöffnung, insbesondere am Auslass des Verdichters bei hoher Stabilität erlaubt. Je größer die Ventilöffnung bzw. die Ventilöffnungen eines Verdichters gestaltet werden kann (können), desto größer kann auch der Kältemitteldurchsatz der Einheit realisiert bzw. gewählt werden. Das Ventilelement bzw. der Ventilkörper weist einen Dichtabschnitt auf, der insbesondere einen in etwa kreisrunden Außenumfang aufweist und die Auslassöffnung ist vollkreisförmig und die Einlassöffnung ist kreisringförmig ausgebildet. Der Dichtabschnitt weist einen ersten Dichtabschnitt-Abschnitt mit einem in etwa gleichbleibenden Außendurchmesser und einen zweiten Dichtabschnitt-Abschnitt mit einem verjüngenden Außendurchmesser aufweist.

Die Verbindung bzw. Abstützung erfolgt im Bereich der Druckeinheit bzw. des sogenannten Drucknests, d.h. das Drucknest (bzw. die Druckeinheit) wird mit dem Zylinderdeckel verbunden bzw. gegen diesen abgestützt. Die Druckeinheit bzw. das Drucknest erstreckt sich dabei über den Bereich der Ventilplatte zwischen dem Schnittpunkt der verlängerten Mittelachse einer Zylinderbohrung (Mittelachse der Bohrung in ihrer Erstreckungsrichtung, Mittelachse in axialer Richtung der jeweiligen Bohrung) mit der Ventilplatte bis zu den Öffnungen in der Ventilplatte, die zum Ausstoß des komprimierten Kältemittels vorgesehen sind. Optional ist hierzu im Saugvolumen oder im Druckvolumen ein insbesondere in etwa säulenförmiges Stützelement angeordnet, welches sich von einer Außenwand des Zylinderdeckels in Richtung der Ventilplatte erstreckt. Dieses Stützelement kann vorzugsweise in der Mitte in Richtung seiner Erstreckung von einer Außenwand des Zylinderdeckels hin zu der Ventilplatte eine Aussparung zum hindurchführen des Verbindungselements, beispielsweise der Schraube, aufweisen, mittels dessen die Verbindung erfolgt. Alternativ wäre es auch denkbar, das Stützelement selbst als Verbindungselement vorzusehen, und dieses an der Ventilplatte zu befestigen, beispielsweise mittels eines Klebe-, Löt- oder auch Schweißverfahrens.

Weitere Merkmale der Erfindung sind in den Unteransprüchen und der folgenden Beschreibung einer möglichen Ausführungsform eines entsprechenden Verdichters angegeben.

Die Erfindung wird im Folgenden mit Bezug auf die beiliegenden Zeichnungen anhand von beispielhaften Ausführungsformen beschrieben. In den Zeichnungen zeigen:
Fig. 1 eine perspektivische Schnittansicht eines Zylinderdeckels und einer Ventilplatte einer möglichen Ausführungsform eines erfindungsgemäßen Verdichters;
Fig. 2 die Ventilplatte des Verdichters der Fig. 1 in Draufsicht; und
Fig. 3 die in Fig. 2 dargestellte Ventilplatte in einer Schnittansicht.

Wie in Fig. 1 dargestellt ist, weist eine mögliche Ausführungsform eines erfindungsgemäßen Verdichters eine Ventilplatte 10 und einen Zylinderdeckel 12 auf. Der Verdichter weist weiterhin (in den Figuren nicht dargestellt) einen Zylinderblock auf, der an der dem Zylinderdeckel 12 abgewandten Seite der Ventilplatte angeordnet ist. In anderen Worten gesagt ist die Ventilplatte 10 zwischen dem Zylinderblock und dem Zylinderdeckel 12 angeordnet.

Der Zylinderdeckel 12 weist Aussparungen auf, in denen Schrauben 14 angeordnet sind, mit welcher der Zylinderdeckel 12 am Zylinderblock (der wie vorstehend erwähnt, in den Figuren nicht dargestellt ist) des Verdichters befestigt ist. Der Zylinderdeckel 12 weist ferner pro vorgesehenem Zylinder ein Saugvolumen bzw. eine Saugkammer 16 (Aussparung im Zylinderdeckel 12 bzw. in diesem angeordnetes Volumen), aus dem bzw. der Kältemittel in die Zylinder des Verdichters angesaugt wird, sowie ein Druckvolumen 18 (ebenfalls eine Aussparung im Zylinderdeckel 12) auf, wobei das jeweilige Saugvolumen 16 ringförmig um das entsprechende Druckvolumen 18 herum angeordnet ist.

Die Ventilplatte 10 (vgl. hierzu insbesondere die Fig. 2 und 3) weist eine Einlassöffnung 20 auf, über welche zu verdichtendes Kältemittel aus der Saugkammer 16 in einen Zylinderraum (Verdichtungsvolumen) einströmen kann, sowie eine Auslassöffnung 22, über die verdichtetes Kältemittel aus dem Zylinderraum abgeführt bzw. ausgestoßen werden kann. Die Auslassöffnung 22 ist kreisförmig (vollkreisförmig) ausgebildet, und weist einen Auslassöffnungs-Durchmesser d1 auf, während die Einlassöffnung 20 kreisringförmig (in alternativen Ausführungsformen durch Stege unterbrochene kreisrigförminge Ausgestaltung) ausgebildet ist und einen Einlassöffnungs-Innendurchmesser d2 und einen Einlassöffnungs-Außendurchmesser d3 aufweist. Die Durchmesser d1, d2 und d3 sind die an der dem Zylinderblock zugewandten Seite der Ventilplatte 10 ausgebildeten Durchmesser, wobei d1<d2<d3 gilt. Die jeweiligen d1, d2 und d3 zugeordneten Kreise sind konzentrisch angeordnet, so dass sich die kreisringförmig ausgebildete Einlassöffnung 20 konzentrisch um die kreisförmig ausgebildete Auslassöffnung 22 herum erstreckt.

Die Ventilplatte 10 weist weiterhin eine Ventilkörper-Aussparung 24 auf, die sich von ihrer dem Zylinderdeckel 12 zugewandten Seite aus in Richtung der dem Zylinderblock zugewandten Seite erstreckt und konzentrisch um die Auslassöffnung 22 herum angeordnet ist, wobei der Außendurchmesser der Ventilkörper-Aussparung 24, die ebenfalls in etwa kreisrund ausgebildet ist, in etwa d2 beträgt.

Die Auslassöffnung 22, die wie vorstehend erwähnt, kreisförmig (vollkreisförmig) ausgebildet ist, und einen an der dem Zylinderblock zugewandten Seite der Ventilplatte 10 ausgebildeten Auslassöffnungs-Durchmesser von d1 aufweist, weist auf ihrer dem Zylinderdeckel zugewandten Seite einen Auslassöffnungs-Durchmesser d1' auf, welcher größer ist als d1 (es gilt demnach d1<d1'). In anderen Worten gesagt weist die Auslassöffnung einen abgeschrägten Rand auf, wobei sich die der abnehmende Durchmesser der Öffnung von der dem Zylinderdeckel 12 zugewandten Seite zu der dem Zylinderblock zugewandten Seite der Ventilplatte erstreckt.

Der Verdichter weist weiterhin ein Ventilelement bzw. einen Ventilkörper 26 zum Abdichten bzw. Verschließen der Auslassöffnung 16 auf. Der Ventilkörper 26 ist in der Ventilkörper-Aussparung 24 angeordnet und weist einen Dichtabschnitt 28 mit einem in etwa kreisrunden Außenumfang auf. Der Dichtabschnitt 28 weist einen ersten Dichtabschnitt-Abschnitt 28a mit einem in etwa gleichbleibenden Außendurchmesser und einen zweiten Dichtabschnitt-Abschnitt 28b mit einem verjüngenden Außendurchmesser auf. Der erste Dichtabschnitt-Abschnitt 28a bildet einen dem Zylinderdeckel zugewandten Abschnitt des Dichtabschnitts 28, während der zweite Dichtabschnitt-Abschnitt 28b einen dem Zylinderblock zugewandten Abschnitt des Dichtabschnitts 28 bildet.

Der erste Dichtabschnitt-Abschnitt 28a weist einen Außendurchmesser d10 auf, der über die gesamte Dicke des ersten Dichtabschnitt-Abschnitts 28a, d.h. über die gesamte Erstreckung von der dem Zylinderdeckel 12 zugewandten Seite bis zu der dem Zylinderblock zugewandten Seite in etwa gleichbleibend ist. In alternativen Ausführungsformen ist auch ein nicht-gleichbleibender Außendurchmesser, insbesondere ein sich von der dem Zylinderdeckel 12 zugewandten Seite zu der dem Zylinderblock zugewandten Seite zunehmender Außendurchmesser denkbar.

Der Außendurchmesser des zweiten Dichtabschnitt-Abschnitts 28b, der den verjüngenden Außendurchmesser aufweist, verringert sich von einem an der dem Zylinderdeckel 12 zugewandten Seite ausgebildeten Außendurchmesser d11 auf einen an der dem Zylinderblock zugewandten Seite ausgebildeten Außendurchmesser d12 welcher den minimalen Außendurchmesser des zweiten Dichtabschnitt-Abschnitts 28b darstellt, während d11 den maximalen Außendurchmesser des zweiten Dichtabschnitt-Abschnitts 28b darstellt. In der beschriebenen Ausführungsform ist der Außendurchmesser d10 des ersten Dichtabschnitt-Abschnitt 28a größer als die Außendurchmesser d11 und d12 des zweiten Dichtabschnitt-Abschnitts 28b; somit gilt für die beschriebene Ausführungsform d 10<d11<d12. Ferner ist in der vorliegenden Ausführungsform die Relation 0,85^{∗}d11 ≤ d12 ≤ 0,95^{∗}d11 erfüllt, wobei in alternativen Ausführungsformen andere Relationen Geltung haben können, beispielsweise ist es denkbar, dass d11 = d12 gilt.

Der Ventilkörper 26 ist gegen die Wirkung eines elastischen Elements, insbesondere einer Tellerfeder 30, aus seiner Position auslenkbar angeordnet, d.h. er kann durch Ausübung einer Kraft aus seiner Ruhe- bzw. Schließposition, in der er in Anlage mit der Ventilplatte 10 ist, in eine Öffnungsposition verbracht werden, in der er von der Ventilplatte 10 abgehoben ist. Die vorstehend erwähnte Kraft wird im Betrieb des Verdichters durch das verdichtete Kältemittel ausgeübt.

Der Ventilkörper weist einen Stegabschnitt 32 auf, der an der dem Zylinderdeckel 12 zugewandten Seite des Dichtabschnitt 28 an diesem angordnet ist und sich stegförmig von dem Dichtabschitt 28 in Richtung des Zylinderdeckels 12 weg-erstreckt. Der Stegabschnitt 32 schließt mit dem Dichtabschnitt 28 einen Winkel von in etwa 90° ein. Der Stegabschnitt 32 ist kreisringförmig mit einem Innendurchmesser d21 und einem Außendurchmesser d22 ausgebildet, wobei d21<d22<d12 gilt. In alternativen Ausführungsformen kann d22=d12 oder auch d22>d12 gelten, je nach Auslegung des elastischen Elements und der daraus resultierenden wirkenden Kräfte, die beispielsweise durch die Wahl des Kältemittels und/oder geometrische Gegebenheiten bedingt sind. Der Stegabschnitt 32 weist eine Stegoberfläche 33 auf, welche an einem von dem Dichtabschnitt 28 entfernten Ende des Stegabschnitts 32 angeordnet ist und welche als Auflage- und/oder Wechselwirkungsfläche für das/mit dem elastischen Element dient.

Die Ventilplatte 10 ist einteilig bzw. einlagig ausgeführt und ist an dem bzw. gegen den Zylinderdeckel abgestützt. In der beschriebenen Ausführungsform ist die Ventilplatte mit dem Zylinderdeckel 12 (in alternativen Ausführungsformen mit dem Zylinderblock oder mit dem Zylinderdeckel 12 und dem Zylinderblock) mittels eines Verbindungselements, insbesondere einer Schraube 38 im Bereich eines Drucknests 24 verbunden bzw. an diesem befestigt. Zwischen der Ventilplatte 10 und dem Zylinderdeckel 12 ist eine Dichtung 34 angeordnet, die für eine entsprechende Abdichtung zwischen Zylinderdeckel 12 und der Ventilplatte 10 sorgt. Eine weitere Dichtung (in den Figuren nicht dargestellt) ist zwischen dem Zylinderblock und der Ventilplatte 10 vorgesehen.

Aus Fig. 1 ist ersichtlich, dass im Zylinderdeckel 12 jeweils für jeden Zylinder ein Verbindungselement in Form der Schraube 38 zur Verbindung mit der Ventilplatte 10 vorgesehen ist. Dazu weist die Ventilplatte 10 einen Stützabschnitt 40 auf, der sich von der Ventilkörper-Aussparung 24 in Richtung des Zylinderdeckels 12 erstreckt und in der beschriebenen Ausführungsform in etwa säulenförmig ausgebildet ist. Der Zylinderdeckel 12 weist einen ebenfalls in etwa säulenförmig ausgebildeten Zylinderdeckel-Fortsatz 46 auf, der sich von der Außen- bzw. Oberseite des Zylinderdeckels 12 in Richtung der Ventilkörper-Aussparung 24, insbesondere zum Stützabschnitt 40 hin erstreckt und mit dem Zylinderdeckel integral (einstückig und einstoffig) ausgebildet ist. Der Stützabschnitt 40 und der Zylinderdeckel-Fortsatz 46 sind an den jeweiligen einander zugewandten Seiten (Stützabschnitt-Anlagefläche 44 und Zylinderdeckel-Fortsatz-Anlagefläche 48) in Anlage gebracht, wobei sich zwischen den beiden Elementen die Dichtung 34 erstreckt. Die dem Zylinderblock zugewandte Seite des Stützabschnitts 40 ist im Druckvolumen 18 im Bereich der Ventilkörper-Aussparung 24 angeordnet, wodurch eine erhöhte Stabilität der Konstruktion erreicht wird.

Zusätzlich sind in der beschriebenen Ausführungsform der Zylinderdeckel 12 und die Ventilplatte 10 aneinander befestigt. Hierzu weisen sowohl der Stützabschnitt 40 (Stützelement) als auch der Zylinderdeckel-Fortsatz 46 in ihrer Mitte jeweils eine Aussparung auf. Die Aussparung des Stützabschnitts 40 ist mit dem Gewinde 42 versehen. Die Schrauben 38 greifen jeweils in ein in dem Stützabschnitt 40 der Ventilplatte 10 ausgebildetes korrespondierendes Gewinde 42 ein und sorgen für eine feste Verbindung des Zylinderdeckels 12 mit der Ventilplatte 10. In alternativen Ausführungsformen ist es vorstellbar, dass die Ventilplatte 10 alternativ oder zusätzlich hierzu am Zylinderblock abgestützt ist oder mit dem Zylinderblock verbunden ist, vorzugsweise wiederum durch eine Verschraubung. Alternativen zu einer Verschraubung als Verbindung bzw. einer Schraube als Verbindungselement wären andere Verbindungsverfahren, wie beispielsweise Löten, Kleben oder Schweißen.

Die Verbindung bzw. Abstützung zwischen dem Zylinderdeckel 12 und der Ventilplatte 10 über die Schraube 38 und den Stützabschnitt 40 erfolgt für jeden Zylinder des Verdichters in der beschriebenen Ausführungsform im Bereich der Druckeinheit bzw. des sogenannten Drucknests, d.h. die Druckeinheit bzw. das Drucknest wird mit dem Zylinderdeckel 12 verbunden. Das Drucknest bzw. die Druckeinheit der Ventilplatte 10 erstreckt sich über den Bereich der Ventilplatte 10 zwischen dem Schnittpunkt der (verlängerten) Mittelachse einer Zylinderbohrung (Mittelachse der Bohrung in ihrer Erstreckungsrichtung, Mittelachse in axialer Richtung der jeweiligen Bohrung) mit der Ventilplatte und den Auslassöffnungen, die zum Ausstoß des komprimierten Kältemittels vorgesehen sind.

Die Einlassöffnung 14 ist mittels einer Ringlamelle (Lamellenventil), in der Folge auch als Sauglamelle 36 bezeichnet, welche an der dem Zylinderblock der Ventilplatte 10 zugewandten Seite angeordnet ist, verschließbar bzw. abdichtbar. Die Sauglamelle 36, welche in einem geschlossenen Zustand, d.h. in einem Zustand, in dem sie an der Ventilplatte 10 anliegt, das Saugvolumen 16 und den entsprechenden Zylinderraum (Verdichtungsvolumen) voneinander trennt, gibt durch ein entsprechendes Abheben von der Ventilplatte 10 die jeweilige Einlassöffnung frei und ermöglicht ein Einströmen des zu verdichtenden Mediums (Sauggas, hier in Form von Kältemittel) in das Verdichtungsvolumen. Das Abheben der Sauglamelle 36 von der Ventilplatte 10 wird durch einen im Verdichtungsvolumen im Ansaugzyklus herrschenden Unterdruck verursacht. Die Sauglamelle 36 bewegt sich dabei von der Ventilplatte 10 weg in Richtung des Verdichtungsvolumens. Die Sauglamelle 36 ist kreisringförmig ausgebildet und weist einen Sauglamellen-Außendurchmesser d31 und einen Sauglamellen-Innendurchmesser d32 auf.

Die Sauglamelle 36 weist an zwei Stellen des Kreisringes nach außen gerichtete in etwa rechteckig ausgebildete Sauglamellen-Fortsätze auf, die in einem Winkel von 180° bzw. gegenüberliegend an der Sauglamelle 36 ausgebildet sind. Wie die Sauglamelle 36 selbst, sind auch die Sauglamellen-Fortsätze plattenförmig korrespondierend zu der plattenförmigen Ausbildung der Sauglamelle 36 aufgebaut. Die Sauglamellen-Fortsätze sind integral und einstoffig mit der Sauglamelle 36 ausgebildet. Alternativ können die Sauglamellen-Fortsätze auch aus einem anderen Material gefertigt sein und/oder an der Sauglamelle 36 mittels eines geeigneten Befestigungsverfahrens (beispielsweise Kleben, Löten, Schweißen) angebracht sein. Die Sauglamellen-Fortsätze weisen jeweils Aussparungen in Form von Langlöchern (Führungen) auf, in die ein in der Ventilplatte angeordneter Führungsstift eingreift. Wird die Sauglamelle beim Ansaugen des Sauggases in das Verdichtungsvolumen hineingezogen und somit von der Saugöffnung abgehoben, bewegen sich die Sauglamellen-Fortsätze durch die Führungsstifte geführt in Richtung der Drucklamellen (oder einfach ausgedrückt: sie bewegen sich nach innen) und begrenzen den Hub der Sauglamelle 36, wenn die Führungsstifte am äußeren Ende (Außendurchmesser) der Langlöcher anliegen.

### Bezugszeichenliste

- 10: Ventilplatte
- 12: Zylinderdeckel
- 14: Schrauben
- 16: Saugvolumen
- 18: Druckvolumen
- 20: Einlassöffnung
- 22: Auslassöffnung
- 24: Ventilkörper-Aussparung
- 26: Ventilkörper
- 28: Dichtabschitt
- 28a: erster Dichtabschnitt-Abschnitt
- 28b: zweiter Dichtabschnitt-Abschnitt
- 30: Tellerfeder
- 32: Stegabschnitt
- 33: Stegoberfläche
- 34: Dichtung
- 36: Sauglamelle
- 38: Schraube
- 40: Stützabschnitt
- 42: Gewinde
- 44: Stützabschnitt-Anlagefläche
- 46: Zylinderdeckel-Fortsatz
- 48: Zylinderdeckel-Fortsatz-Anlagefläche

## Patentansprüche

1. Verdichter zum Verdichten von Kältemittel mit einem Zylinderblock, einem Zylinderdeckel (12) und einer zwischen dem Zylinderblock und dem Zylinderdeckel (12) angeordneten Ventilplatte (10), welche eine Einlassöffnung (20), über welche zu verdichtendes Kältemittel aus einer Sauggaskammer (16) in einen Zylinderraum einströmen kann, sowie eine Auslassöffnung (22) für verdichtetes Kältemittel aufweist, wobei der Verdichter weiterhin ein Ventilelement bzw. einen Ventilkörper (26) zum Abdichten bzw. Verschließen der Auslassöffnung (22) aufweist, wobei das Ventilelement bzw. der Ventilkörper (26) einen Dichtabschnitt (28) aufweist, der insbesondere einen in etwa kreisrunden Außenumfang aufweist und wobei die Auslassöffnung (22) vollkreisförmig und die Einlassöffnung (20) kreisringförmig ausgebildet ist, und wobei der Dichtabschnitt (28) einen ersten Dichtabschnitt-Abschnitt (28a) mit einem in etwa gleichbleibenden Außendurchmesser und einen zweiten Dichtabschnitt-Abschnitt (28b) mit einem verjüngenden Außendurchmesser aufweist;
**dadurch gekennzeichnet, dass**
die Ventilplatte (10) einteilig bzw. einlagig ausgeführt ist, und
die Ventilplatte (10) an dem Zylinderdeckel (12) und/oder and dem Zylinderblock im Bereich eines Drucknests abgestützt ist, insbesondere mittels eines Verbindungselements, insbesondere einer Schraube (38) damit verbunden ist bzw. daran befestigt ist.

2. Verdichter nach Anspruch 1,
**dadurch gekennzeichnet, dass**
der erste Dichtabschnitt-Abschnitt (28a) einen ersten Außendurchmesser d10 aufweist und dass der Außendurchmesser des zweiten Dichtabschnitt-Abschnitts (28b), der den verjüngenden Außendurchmesser aufweist, sich von einem zweiten Außendurchmesser d11, welcher den maximalen Außendurchmesser des des zweiten Dichtabschnitt-Abschnitts (28b) darstellt, auf einen dritten Außendurchmesser d12, welcher den minimalen Außendurchmesser des des zweiten Dichtabschnitt-Abschnitts (28b) darstellt, verjüngt.

3. Verdichter nach Anspruch 2,
**dadurch gekennzeichnet, dass**
der erste Außendurchmesser d10 größer ist als der zweite Außendurchmesser d11, wobei insbesondere 0,85^{∗}d10 ≤ d11 ≤ 0,95^{∗}d10 gilt.

4. Verdichter nach einem der vorangehenden Ansprüche,
**dadurch gekennzeichnet, dass**
das Ventilelement bzw. der Ventilkörper (26) gegen die Wirkung eines elastischen Elements, insbesondere einer Tellerfeder (30), aus seiner Position auslenkbar angeordnet ist.

5. Verdichter nach einem der Ansprüche 1 bis 4,
**dadurch gekennzeichnet, dass**
das Ventilelement bzw. der Ventilkörper (26) einen Stegabschnitt (32) aufweist, welcher sich stegförmig von dem Dichtabschitt (28) weg-erstreckt und mit dem Dichtabschnitt (28) einen Winkel von in etwa 90° einschließt.

6. Verdichter nach Anspruch 5,
**dadurch gekennzeichnet, dass**
der Stegabschnitt (32) eine Stegoberfläche aufweist, welche an einem von dem Dichtabschnitt (28) entfernten Ende des Stegabschnitts (32) angeordnet ist und welche als Auflage- und/oder Wechselwirkungsfläche mit dem elastischen Element dient.

7. Verdichter nach einem der vorangehenden Ansprüche,
**dadurch gekennzeichnet, dass**
die Ventilplatte (10) einen Stützabschnitt (40) aufweist, welcher mit einem Zylinderdeckel-Fortsatz (46) des Zylinderdeckels (12) in Anlage befindlich angeordnet ist, insbesondere ferner an diesem befestigt ist.

## Claims

1. Compressor for compressing refrigerant, having a cylinder block, having a cylinder cover (12) and having a valve plate (10) which is arranged between the cylinder block and the cylinder cover (12) and which has an inlet opening (20), via which refrigerant to be compressed can flow from a suction gas chamber (16) into a cylinder space, and has an outlet opening (22) for compressed refrigerant, wherein the compressor furthermore has a valve element or a valve body (26) for sealing off or closing off the outlet opening (22), wherein the valve element or the valve body (26) has a sealing section (28) which has in particular an approximately circular outer periphery, and wherein the outlet opening (22) is formed in the shape of a full circle and the inlet opening (20) is formed in the shape of a circular annulus, and wherein the sealing section (28) has a first sealing-section portion (28a), with an approximately constant outer diameter, and has a second sealing-section portion (28b), with a narrowing outer diameter,
**characterized in that**
the valve plate (10) is of single-part or single-layer design, and
the valve plate (10) is supported against the cylinder cover (12) and/or against the cylinder block in the region of a pressure nest, in particular is connected or fastened thereto by means of a connecting element, in particular a screw (38).

2. Compressor according to Claim 1,
**characterized in that**
the first sealing-section portion (28a) has a first outer diameter d10, and **in that** the outer diameter of the second sealing-section portion (28b), which has the narrowing outer diameter, narrows from a second outer diameter d11, which constitutes the maximum outer diameter of the second sealing-section portion (28b), to a third outer diameter d12, which constitutes the minimum outer diameter of the second sealing-section portion (28b).

3. Compressor according to Claim 2,
**characterized in that**
the first outer diameter d10 is greater than the second outer diameter d11, where, in particular,
0.85^{∗}d10 ≤ d11 ≤ 0.95^{∗}d10 holds.

4. Compressor according to one of the preceding claims,
**characterized in that**
the valve element or the valve body (26) is arranged so as to be deflectable from its position counter to the action of an elastic element, in particular a disc spring (30).

5. Compressor according to one of Claims 1 to 4,
**characterized in that**
the valve element or the valve body (26) has a web section (32) which extends away from the sealing section (28) in the manner of a web and which includes an angle of approximately 90° with the sealing section (28).

6. Compressor according to Claim 5,
**characterized in that**
the web section (32) has a web surface which is arranged on an end of the web section (32) that is remote from the sealing section (28) and which serves as a surface for bearing and/or interacting with the elastic element.

7. Compressor according to one of the preceding claims,
**characterized in that**
the valve element (10) has a support section (40) which is arranged so as to be situated in abutment with a cylinder cover extension (46) of the cylinder cover (12), in particular is further fastened thereto.

## Revendications

1. Compresseur dévolu à la compression d'agent frigorigène, comprenant un bloc cylindrique, un couvre-cylindre (12) et une platine de distribution (10) qui, interposée entre ledit bloc cylindrique et ledit couvre-cylindre (12), comporte un orifice d'admission (20) par l'intermédiaire duquel de l'agent frigorigène, voué à la compression, peut affluer dans une chambre cylindrique à partir d'une chambre (16) à gaz d'aspiration, ainsi qu'un orifice de sortie (22) destiné à de l'agent frigorigène comprimé, le compresseur étant respectivement muni, par ailleurs, d'un élément de distribution ou corps distributeur (26) conçu pour assurer, respectivement, l'étanchement ou l'obturation dudit orifice de sortie (22), sachant que ledit élément de distribution, respectivement ledit corps distributeur (26), est doté d'une zone d'étanchement (28) présentant, en particulier, un pourtour extérieur sensiblement circulaire, sachant que ledit orifice de sortie (22) et ledit orifice d'admission (20) sont réalisés, respectivement, en forme de cercle complet et en forme d'anneau circulaire, et sachant que ladite zone d'étanchement (28) comprend un premier tronçon (28a) de diamètre extérieur sensiblement constant, et un second tronçon (28b) de diamètre extérieur s'amenuisant,
**caractérisé par le fait que**
la platine de distribution (10) est respectivement réalisée d'une seule pièce, ou en une seule couche, et
ladite platine de distribution (10) est en appui, dans la région d'un foyer de pression, sur le couvre-cylindre (12) et/ou sur le bloc cylindrique auquel elle est, respectivement, reliée ou fixée en particulier au moyen d'un élément de liaison, notamment d'une vis (38).

2. Compresseur selon la revendication 1,
**caractérisé par le fait que**
le premier tronçon (28a) de la zone d'étanchement présente un premier diamètre extérieur d10 ; et **par le fait que** le diamètre extérieur du second tronçon (28b) de ladite zone d'étanchement, muni du diamètre extérieur s'amenuisant, se rétrécit pour passer d'un deuxième diamètre extérieur d11, représentant le diamètre extérieur maximal dudit second tronçon (28b) de la zone d'étanchement, à un troisième diamètre extérieur d12 qui représente le diamètre extérieur minimal dudit second tronçon (28b) de ladite zone d'étanchement.

3. Compresseur selon la revendication 2,
**caractérisé par le fait que**
le premier diamètre extérieur d10 est supérieur au deuxième diamètre extérieur d11, sachant notamment que 0,85^{∗}d10≤ d11≤ 0,95^{∗}d10.

4. Compresseur selon l'une des revendications précédentes,
**caractérisé par le fait que**
l'élément de distribution, respectivement le corps distributeur (26), est agencé avec faculté d'excursion pivotante lui faisant quitter son emplacement en opposition à l'action d'un élément élastique, notamment d'une rondelle Belleville (30).

5. Compresseur selon l'une des revendications 1 à 4,
**caractérisé par le fait que**
l'élément de distribution, respectivement le corps distributeur (26), est pourvu d'une zone de membrure (32) s'étendant, en forme d'entretoise, à l'écart de la zone d'étanchement (28) et décrivant un angle d'environ 90° avec ladite zone d'étanchement (28).

6. Compresseur selon la revendication 5,
**caractérisé par le fait que**
la zone de membrure (32) est munie d'une surface qui est située à une extrémité de ladite zone de membrure (32) éloignée de la zone d'étanchement (28), et remplit la fonction d'une surface de contact et/ou d'interaction avec l'élément élastique.

7. Compresseur selon l'une des revendications précédentes,
**caractérisé par le fait que**
la platine de distribution (10) comporte une zone d'appui (40) agencée pour se trouver en contact avec un prolongement (46) du couvre-cylindre (12), auquel elle est notamment fixée par ailleurs.
